# FASCICULE DE BREVET EUROPEEN

(11) **EP 1 106 773 B1**
(45) Date de publication et mention de la délivrance du brevet: **12.05.2004**
(21) Numéro de dépôt: 00420241.2
(22) Date de dépôt: 22.11.2000
(51) Int. Cl.: E06B 9/17, E06B 9/42, E06B 9/68, E06B 9/174

(54) **Dispositif de fixation d'un organe d'entraînement et mécanisme de manoeuvre d'une installation de fermeture ou de protection solaire comprenant un tel dispositif**
Befestigungsanordnung einer Antriebsvorrichtung und Bedienungseinheit eines Verschlusses oder einer Sonnenschutzanlage mit einer solchen Anordnung
Mounting device for a drive, and an actuating device for closures or sun screens comprising such a device

(30) Priorité: 30.11.1999 FR 9915109
(43) Date de publication de la demande: 13.06.2001
(73) Titulaire: GAVIOTA SIMBAC, S.L., 03630 Sax (Alicante) (ES)
(72) Inventeur: Cattaneo, Rino, 20057 Vedano Al Lambro (Milan) (IT)
(74) Mandataire: Esteban Perez-Serrano, Maria Isabel

(56) Documents cités:
- EP-A- 0 668 430
- EP-A- 0 764 759

## Description

L'invention a trait à un dispositif de fixation d'un organe d'entraînement pour un arbre d'enroulement, dans un coffre d'une installation de fermeture ou de protection solaire. L'invention a également trait à un mécanisme de manoeuvre d'une telle installation.

Par installation de fermeture, on entend, les portes, portails, volets et matériels équivalents.

Il est connu d'utiliser un moteur électrique ou un système mécanique pour entraîner en rotation un arbre d'enroulement d'un tablier de porte ou de volet, ou un store de protection solaire. Un tel organe d'entraînement est généralement disposé dans un coffre ou caisson qui peut être du type connu de EP-A-0 764 759. Ce coffre comprend un espace délimité par une paroi latérale du coffre et par une joue séparant cet espace de la zone d'enroulement du tablier ou du store sur l'arbre précité. Dans cet espace est disposée une partie saillante de l'organe d'entraînement, qui peut être la tête d'un moteur électrique ou une partie d'un dispositif mécanique destiné à coopérer avec une manivelle ou une sangle. L'arbre d'enroulement et/ou l'organe d'entraînement traverse un orifice central de la joue et des moyens de support de l'organe d'entraînement doivent être prévus dans cet espace, ces moyens étant le plus souvent complexes et nécessitant le serrage de vis de fixation. En plus de sa fonction de délimitation de l'espace précité, la joue doit assurer le guidage du tablier, à lames ou souple, afin qu'il ne dévie pas parallèlement à l'axe de l'arbre, au point de bloquer la manoeuvre de l'installation.

Or, la joue n'est maintenue en position dans le coffre ou caisson qu'à partir de ses bords et elle a tendance à fléchir dans sa zone centrale sous l'effet des efforts transmis par le tablier. Ceci a pour effet de dégrader l'enroulement du tablier sur l'arbre et de diminuer la durée de vie de l'installation et ce, d'autant plus que la section du coffre est importante.

C'est à ces inconvénients qu'entend plus particulièrement remédier l'invention en proposant un dispositif de fixation permettant de supporter efficacement la tête d'un organe d'entraînement, alors que le montage de l'installation est simple et que la joue appartenant au coffre ne risque pas de se déformer au contact du tablier en cours d'enroulement, enroulé ou en cours de dévidage.

Dans cet esprit, l'invention concerne un dispositif de fixation d'un organe d'entraînement pour un arbre d'enroulement dans un coffre d'une installation de fermeture ou de protection solaire, ce coffre formant un volume de réception de la tête de cet organe, ce volume étant séparé d'une zone d'enroulement d'un tablier sur cet arbre par une joue, alors qu'un support est prévu pour cette tête dans ce volume. Ce dispositif est caractérisé en ce que le support comprend une partie centrale apte à être solidarisée avec la tête et au moins une extension latérale pourvue d'au moins un moyen d'écartement de la joue précitée par rapport à une cloison d'extrémité du coffre.

Grâce à l'invention, la ou les extensions latérales du support jouent le rôle d'entretoises entre la joue et la cloison d'extrémité du coffre, ces entretoises pouvant être disposées jusqu'à proximité de l'orifice central de la joue, de telle sorte que celle-ci est efficacement maintenue en position sur sa largeur, y compris pour un coffre de section importante.

Selon des aspects avantageux mais non obligatoires de l'invention, le dispositif incorpore une ou plusieurs des caractéristiques suivantes :
- Chaque extension latérale est formée d'au moins deux éléments reliés par une bande sécable, la géométrie de cette extension étant ajustée à la section du coffre par rupture éventuelle d'une bande sécable. Ainsi, un unique type de support peut être utilisé pour des coffres de sections variables. On peut prévoir que certains au moins des éléments précités sont pourvus d'un ou plusieurs moyens de montage du support sur la cloison d'extrémité du coffre, ces moyens de montage pouvant être des pions aptes à pénétrer dans des logements de formes correspondantes prévus sur la face interne de cette cloison. On peut également prévoir que certains des éléments précités sont pourvus de saillies s'étendant selon une direction globalement parallèle à un axe longitudinal du caisson, ces saillies étant aptes à venir en appui contre la joue et/ou contre la cloison. Dans ce cas, la distance entre les extrémités des saillies parallèlement à cet axe est sensiblement égale à la largeur du volume de réception parallèlement à cet axe. Selon un autre aspect avantageux de l'invention, certains au moins des éléments reliés par une bande sécable portent une mention correspondant à une dimension ou à une référence du coffret à équiper d'un tel support. Cette caractéristique facilite le travail d'un opérateur lorsqu'il ajuste la largeur du support au type de caisson dans lequel il doit être intégré.
- La partie centrale du support forme un logement concave de réception de la tête de l'organe, ce logement étant pourvu de moyens élastiques de retenue de la tête. La tête peut donc être reçue dans la partie centrale du support et immobilisée par coopération de formes, ce qui évite d'avoir recours à des vis ou des dispositifs complexes d'immobilisation.
- Le support est pourvu de moyens de réception d'un boîtier ou d'une carte électronique de commande d'un moteur formant organe d'entraînement.

L'invention concerne également un mécanisme de manoeuvre d'une installation de fermeture ou de protection solaire qui comprend un dispositif tel que précédemment décrit. Un tel mécanisme est plus simple à installer et plus fiable que les mécanismes de l'état de la technique.

L'invention sera mieux comprise et d'autres avantages de celle-ci apparaîtront plus clairement à la lumière de la description qui va suivre d'un mécanisme de manoeuvre d'une installation de fermeture conforme à l'invention, donnée uniquement à titre d'exemple et faite en référence aux dessins annexés dans lesquels :
- La figure 1 est une vue en perspective éclatée d'une partie d'un mécanisme de manoeuvre d'une installation de fermeture conforme à l'invention ;
- La figure 2 est une vue en perspective de la partie du dispositif représenté à la figure 1 en configuration montée ;
- La figure 3 est une coupe selon la ligne III-III à la figure 2 ;
- La figure 4 est une vue en perspective d'un support utilisé dans le mécanisme des figures 1 à 3, vu par l'avant et
- La figure 5 est une vue en perspective du support de la figure 4, vu par l'arrière.

Le mécanisme 1 représenté aux figures 1 à 3 est prévu pour la manoeuvre d'un volet roulant dont le tablier 2 représenté en traits mixtes est apte à être enroulé autour d'un arbre 3 commandé par un moteur électrique 4. Le tablier 2 peut être à lames ou formé dans un matériau souple.

Le moteur 4 est logé à l'intérieur de l'arbre 3 qui est tubulaire, cet arbre étant supporté dans un coffre ou caisson 5 représenté en traits mixtes et dont on note 5c une cloison latérale d'extrémité. On note X-X' l'axe de rotation de l'arbre 3 qui est un axe longitudinal du coffre 5.

Le volume intérieur du caisson 5 comprend une zone 6 d'enroulement du tablier 2 sur l'arbre 3 et une zone 7 de positionnement de la tête 4a du moteur 4, la zone 7 étant séparée de la zone 6 par une joue 8 percée d'un orifice central 8a de passage de l'arbre 3 et du moteur 4.

Conformément à l'invention, la tête 4a du moteur 4 est maintenue en position à l'intérieur de la zone 7 grâce à un support 10 monté sur la face intérieure 5d de la cloison 5c. Le support 10 comprend une partie centrale 10a formant un logement en creux 10b apte à recevoir une partie au moins de la tête 4a. Ce logement 10b est à section globalement octogonale adaptée à la section d'extrémité 4b de la tête 4a qui est également octogonale. Deux pattes élastiques 10c en forme de crochet sont prévues pour verrouiller la section 4b de la tête 4a dans le logement 10b par coopération de formes avec des zones adaptées 4c de la section 4b. Comme il ressort plus particulièrement de la figure 3, la géométrie des pattes 10c et des zones 4c permet un encliquetage élastique de la tête 4a dans le logement 10b.

Le fond du logement 10b est percé d'un orifice 10e destiné à entourer un pion central 5e ménagé sur la face intérieure 5d de la cloison 5c et s'étendant selon l'axe X-X' en direction de la joue 8. La coopération des éléments 5e et 10e permet un positionnement efficace et rapide du support 10 par rapport au caisson 5.

Le support 10 comprend également deux extensions latérales 10f et 10g s'étendant, à partir de la partie 10a, radialement par rapport à l'axe X-X'. Les extensions 10f et 10g sont monobloc avec la partie centrale 10a du support 10.

Comme il ressort plus clairement des figures 4 et 5, les extensions 10f et 10g sont formées d'éléments unitaires 10h reliés entre eux par des bandes sécables 10i, ces bandes sécables étant formées par une partie amincie de chacune des extensions 10f et 10g.

Comme représenté sur les figures 4 et 5, chaque extension 10f ou 10g est formée de huit éléments 10h reliés par sept bandes sécables 10i. Le nombre d'éléments 10h des extensions 10f et 10g résulte d'un choix de conception et peut donc varier.

Sur sa face arrière, chaque élément 10h est pourvu d'une inscription 10j correspondant à un diamètre nominal de caisson 5, c'est-à-dire sensiblement à la largeur l₅ d'un caisson 5 à laquelle doit être adaptée la largeur l₁₀ du support 10. Ainsi, lorsqu'un opérateur souhaite intégrer un support 10 dans un caisson 5, il lui suffit de sectionner la bande sécable 10i devant être déchirée, en fonction de la largeur indiquée sur l'élément 10h voisin situé du côté de la partie 10a par rapport à cette bande 10i.

Grâce à cet aspect de l'invention, un unique type de support peut être utilisé pour des caissons de largeurs l₅ variables.

Chaque élément 10h est également pourvu d'un ergot 10k prévu pour être reçu dans un logement en creux 5k ménagé sur la face 5d de la cloison 5. Les diamètres respectifs de chaque ergot 10k et de chaque logement 5k sont adaptés pour obtenir une immobilisation du support 10 par rapport à la cloison 5c par coopération de formes.

Chaque élément 10h est également pourvu, sur sa face arrière visible à la figure 5, d'une partie en saillie 10l destinée à venir en appui contre la face 5d de la cloison 5c lorsque l'un des ergots 10k est en place dans l'un des logements 5k. On note que les parties en saillies 10l forment une zone d'appui discontinue sur la cloison 5c qui s'étend jusqu'au voisinage de la partie centrale 10a puisque les parties 10l de tous les éléments 10h non détachés de la partie 10a sont en appui contre la face intérieure 5d de la cloison 5c.

A l'opposé des parties 10l, certains des éléments 10h portent des saillies 10n et 10m qui sont en appui contre la face 8b de la joue 8 tournée vers la zone 7. Dans l'exemple représenté, un élément 10h sur deux est pourvu de saillies 10m et 10n. Il serait possible de prévoir que chaque élément 10h est pourvu de telles saillies ou, au contraire, qu'un élément sur trois ou plus de trois est pourvu de telles saillies. Les saillies 10m et 10n sont réparties jusqu'à proximité de la partie centrale 10a du support 10, de telle sorte qu'elles contribuent au positionnement de la joue 8 jusqu'au voisinage de l'orifice 8a, ce qui évite une flexion ou un bombement de la joue 8 sous l'effet des efforts transmis par le tablier 2. La joue 8 est ainsi maintenue sensiblement plane, de telle sorte qu'elle guide efficacement le tablier 2.

La distance d entre les extrémités des saillies 10l d'une part et 10m ou 10n d'autre part, mesurée parallèlement à l'axe X-X' en configuration montée du dispositif, est égale à la largeur souhaitée de la zone 7, c'est-à-dire à la distance séparant les faces 5d et 8b de la cloison 5c et de la joue 8 parallèlement à cet axe.

Le support 10 comprend également deux pattes 10p et 10q permettant la réception et l'immobilisation par coopération de formes d'un circuit électronique 11 de commande du moteur 4. Pour la clarté du dessin, le circuit 11 a été représenté uniquement par sa carte support 11a et par un cadre 11b, la carte 11a portant en pratique des composants et des pistes de connexion entre ces composants. La géométrie du cadre 11b est telle qu'il peut être immobilisé entre des languettes 10r et des dosserets 10s formés sur les pattes 10p et 10q. Ainsi, la mise en place et l'immobilisation du circuit 11 sur le support 10 sont effectuées de façon particulièrement simple et sans interaction avec le caisson 5 dont les dimensions peuvent varier sans influence sur la mise en place du circuit 11.

Les éléments 10p et 10g, 10r et 10s permettent donc un montage par encliquetage élastique du circuit 11 sur le support 10.

Le support 10 a été représenté avec les pattes 10p et 10g solidaires des seconds éléments 10h à partir de la partie centrale 10a. Selon une variante non représentée de l'invention, ces pattes peuvent être solidaires de la partie 10a, auquel cas elles permettent le montage du circuit 11 y compris dans un coffre de faible largeur.

L'invention a été représentée avec un moteur électrique, elle est cependant applicable à un mécanisme de manoeuvre d'un volet ou d'un store comprenant un organe d'entraînement mécanique dont une partie formant "tête" est prévue pour coopérer avec une manivelle ou une sangle.

## Revendications

1. Dispositif de fixation d'un organe d'entraînement (4) d'une installation de fermeture ou de protection solaire, incluant:
- Un coffre (5) dont volume intérieur comprend
- Une zone (7) de positionnement de la tête (4a) dudit organe d'entraînement.
- Une zone (6) d'enroulement du tablier (2)
- arbre d'enroulement (3) dans ladite zone (6) d'enroulement
- Un joue (8) qui sépare ledit zone de positionnement (7) de la zone d'enroulement (6)
- Un cloison (5c) latérale d'extrémité du coffre (5)
- Un support (10) prévu pour ladite tête (4a) dans ledit volume (7) monté sur la face intérieure (5d) dudit cloison (5c)
**Caractérisé en ce que** ledit support (10) comprend une partie centrale (10a) apte à être solidarisée avec ladite tête (4a) et au moins une extension latérale (10f, 10g) pourvue d'au moins un moyen d'écartement (10m, 10n) de ladite joue (8) par rapport à une cloison d'extrémité (5c) dudit coffre (5), le fond de la partie centrale (10a) étant percé d'un orifice (10e) destiné á entourer un pion central (5e) ménagé sur la face intérieure (5d) de la cloison (5c) et s'étendant selon l'axe de rotation de l'arbre (3) en direction de la joue (8).

2. Dispositif selon la revendication 1, **caractérisé en ce que** chaque extension latérale (10f, 10g) est formée d'au moins deux éléments (10h) reliés par une bande sécable (10i), la géométrie (l₁₀) de ladite extension étant ajustée à la section du coffre (l₅) par rupture éventuelle d'une bande sécable.

3. Dispositif selon la revendication 2, **caractérisé en ce que** certains au moins desdits éléments (10h) reliés par une bande sécable (10i) sont pourvus d'au moins un moyen (10k) de montage dudit support (10) sur ladite cloison (5c).

4. Dispositif selon la revendication 3, **caractérisé en ce que** lesdits moyens de montage sont des pions (10k) aptes à pénétrer dans des logements (5k) de formes correspondantes prévus sur la face interne (5d) de ladite cloison (5c).

5. Dispositif selon l'une des revendications 2 à 4, **caractérisé en ce que** certains au moins desdits éléments (10h) reliés par une bande sécable (10i) sont pourvus de saillies (10l, 10m, 10l) s'étendant selon une direction globalement parallèle à un axe longitudinal (X-X') dudit caisson (5) en configuration montée du dispositif, lesdites saillies étant aptes à venir en appui contre ladite joue (8) et/ou contre ladite cloison (5c).

6. Dispositif selon la revendication 5, **caractérisé en ce que** la distance (d) entre les extrémités desdites saillies (10l, 10m, 10n) parallèlement audit axe (X-X') est sensiblement égale à la largeur dudit volume de réception (7) parallèlement audit axe.

7. Dispositif selon l'une des revendications 2 à 6, **caractérisé en ce que** certains au moins desdits éléments (10h) reliés par une bande sécable (10i) portent une mention (10j) correspondant à une dimension (l₅) ou à une référence dudit coffre.

8. Dispositif selon l'une des revendications précédentes, **caractérisé en ce que** ladite partie centrale (10a) forme un logement concave (10b) de réception de ladite tête (4a, 4b) de l'organe (4), ce logement étant pourvu de moyens (10c) élastiques de retenue (10b) de ladite tête.

9. Dispositif selon l'une des revendications précédentes, **caractérisé en ce que** ledit support (10) est pourvu de moyens (10p, 10g, 10r, 10s) de réception d'un boîtier (11) ou d'une carte électronique de commande d'un moteur (4) formant organe d'entraînement.

10. Mécanisme (1) de manoeuvre d'une installation de fermeture ou de protection solaire, **caractérisé en ce qu'**il comprend un dispositif (3-11) selon l'une des revendications précédentes.

## Claims

1. Fixing device for a drive mechanism (4) of a closing or solar protection installation, incorporating:
- A box (5) whose inner volume includes
- A zone (7) for positioning the head (4a) of the said drive mechanism
- A zone (6) for winding up the shutter (2)
- A winding shaft (3) in the said winding zone (6)
- A cheek (8) which separates the said positioning zone (7) of the winding zone (6)
- A lateral end partition (5c) of the box (5)
- A support (10) provided for the said head (4a) in the said volume (7) mounted on the inner face (5d) of the said partition (5c)
**Characterised in that** the said support (10) comprises a central section (10a) capable of being permanentiy attached to the said head (4a) and at least one lateral extension (10f, 10g) provided with at least one means of separation (10m, 10n) of the said cheek (8) from an end partition (5c) of the said box (5), wherein the bottom of the central section (10a) is pierced by a hole (10e) designed to surround a central slug (5e) arranged on the inner face (5d) of the partition (5c) and extending the axis of rotation of the shaft (3) in the direction of the cheek (8).

2. Device according to Claim 1, **characterised in that** each lateral extension (10f, 10 g) is formed by at least two elements (10h) connected by a divisible strip (10i), wherein the geometry (l₁₀) of the said extension is adjusted to the cross-section of the box (lₛ) due to possible fracture of a divisible strip.

3. Device according to Claim 2, **characterised in that** at least some of the said elements (10h) connected by a divisible strip (10i) are provided with at least one means (10k) for installing the said support (10) on the said partition (5c).

4. Device according to Claim 3, **characterised in that** the said means of installation are slugs (10k) capable of penetrating the housings (5k) of corresponding forms provided on the inner face (5d) of the said partition (5c).

5. Device according to one of Claims 2 to 4, **characterised in that** at least some of the said elements (10h) connected by a divisible strip (10i) are provided with projections (10l, 10m, 10l) extending in a direction generally parallel with a longitudinal axis (X-X') of the said box (5) in the assembled configuration of the device, wherein the said projections are capable of resting against the said cheek (8) and/or against the said partition (5c).

6. Device according to Claim 5, **characterised in that** the distance (d) between the ends of the said projections (10l, 10m, 10n), parallel with the said axis (X-X') is essentially equal to the width of the said receiving volume (7) parallel with the said axis.

7. Device according to one of Claims 2 to 6, **characterised in that** at least some of the said elements (10h), connected by a divisible strip (10i), bear an indication (10j) corresponding to a dimension (l₅) or to a reference of the said box.

8. Device according to one of the preceding claims, **characterised in that** the said central section (10a) forms a concave housing (10b) for receiving the said head (4a, 4b) of the mechanism (4), wherein this housing is provided with elastic means (10c) of retention (10b) of the said head.

9. Device according to one of the preceding claims, **characterised in that** the said support (10) is provided with means (10p, 10g, 10r, 10s) for receiving a box (11) or an electronic control card of a motor (4) forming a drive mechanism.

10. Mechanism (1) for manoeuvring a closing or solar protection installation **characterised in that** it comprises a device (3-11) according to one of the preceding claims.

## Patentansprüche

1. Befestigungsvorrichtung für eine Antriebsanlage (4) einer Schliess- oder Sonnenschutzeinrichtung, die Folgendes umfasst:
- Ein Gehäuse (5), dessen Inneres Folgendes umfasst
o Einen Positionierungsbereich (7) des Kopfs (4a) der besagten Antriebsanlage.
o Einen Antriebsbereich (6) für das Förderband (2)
- Eine Antriebswelle (3) in besagtem Antriebsbereich (6)
- Eine Platte (8), die den besagten Positionierungsbereich (7) von dem Antriebsbereich (6) trennt
- Eine Trennwand (5c) am seitlichen Ende des Gehäuses (5)
- Einen Träger (10), der für besagten Kopf (4a) in besagtem Inneren (7) vorgesehen ist und auf der Innenseite (5d) der besagten Trennwand (5c) angebracht ist.
**Dadurch gekennzeichnet, dass** besagter Träger (10) einen Mittelteil (10a) umfasst, der mit besagtem Kopf (4a) verbunden werden kann und mindestens eine seitliche Verlängerung (10f, 10g), die über wenigstens eine Abstandsvorrichtung (10m, 10n) zu besagter Platte (8) verfügt bezogen auf eine seitliche Trennwand (5c) des besagten Gehäuses (5), wobei der Boden des Mittelteils (10a) eine Öffnung (10e) aufweist, die zur Aufnahme eines Mittelabschnitt (5e) dient, der sich auf der Innenseite (5d) der Trennwand (5c) befindet und auf der Rotationsachse der Welle (3) gemäss in Richtung der Platte (8) verläuft.

2. Vorrichtung gemäss Anspruch 1, **dadurch gekennzeichnet, dass** jede seitliche Verlängerung (10f, 10g) aus wenigstens zwei Elementen (10h) besteht, die durch ein trennbares Band (10i) miteinander verbunden sind, wobei sich die Geometrie (l₁₀) der besagten Verlängerung an den Querschnitt des Gehäuses (l₅) angepasst ist für die mögliche Durchtrennung des trennbaren Bands.

3. Vorrichtung gemäss Anspruch 2, **dadurch gekennzeichnet, dass** die besagten wenigstens zwei Elemente (10h), die miteinander durch das trennbare Band (10i) verbunden sind, über wenigstens eine Montagevorrichtung (10k) des besagten Trägers (10) auf der genannten Trennwand (5c) verfügt.

4. Vorrichtung gemäss Anspruch 3, **dadurch gekennzeichnet, dass** besagte Montagevorrichtungen Mittelabschnitten (10k) sind, die dazu dienen in Halterungen (5k) mit entsprechender Form einzudringen, die auf der Innenseite (5d) der besagten Trennwand (5c) vorgesehen sind.

5. Vorrichtung gemäss einem der Ansprüche 2 bis 4, **dadurch gekennzeichnet, dass** besagte wenigstens zwei Elemente (10h), die durch ein trennbares Band (10i) verbunden sind, über Vorsprünge (10l, 10m, 10l) verfügen, die gemäss einer vorrangig parallelen Richtung zu einer Längsachse (X-X') des besagten Gehäuses (5) der Anordnung der Vorrichtung verläuft, wobei besagte Vorsprünge dazu dienen, auf der besagten Platte (8) und/oder der besagten Trennwand (5c) aufzulagern.

6. Vorrichtung gemäss Anspruch 5, **dadurch gekennzeichnet, dass** der Abstand (d) zwischen den Endpunkten besagter Vorsprünge (10l, 10m, 10n) parallel zu besagter Achse (X-X') merklich gleich ist der Länge wie das besagte Aufnahemeinnere (7) parallel zu der genannten Achse.

7. Vorrichtung gemäss einem der Ansprüche 2 bis 6, **dadurch gekennzeichnet, dass** die besagten wenigstens zwei Elemente (10h) durch ein trennbares Band (10i) miteinander verbunden sind und einen Vermerk (10j) tragen, der den Massen (l₅) oder einer Referenz des besagten Gehäuses entspricht.

8. Vorrichtung gemäss einem der vorangegangenen Ansprüche, **dadurch gekennzeichnet, dass** der besagte Mittelteil (10a) eine konkave Aufnahme (10b) aufweist, um den besagten Kopf (4a, 4b) der Anlage (4) aufzunehmen, wobei besagte Aufnahme über elastische Rückhaltelemente (10c) (10b) für den besagten Kopf verfügt.

9. Vorrichtung gemäss einem der vorangegangenen Ansprüche, **dadurch gekennzeichnet, dass** der besagte Träger (10) über Mittel (10p, 10g, 10 r, 10s) verfügt, um einen Schaltkasten (11) oder eine elektronische Treiberkarte für einen Motor (4) aufzunehmen, der ein Teil des Antriebs ist.

10. Mechanismus (1) zur Betätigung einer Schliess- oder Sonnenschutzeinrichtung, **dadurch gekennzeichnet**, das ser eine Vorrichtung (3-11) umfasst gemäss einem der vorangegangenen Ansprüche.
